# FASCICULE DE BREVET EUROPEEN

(11) **EP 3 885 843 B1**
(45) Date de publication et mention de la délivrance du brevet: **21.05.2025**
(21) Numéro de dépôt: 20165319.3
(22) Date de dépôt: 24.03.2020
(51) Int. Cl.: G04C 21/06, G04C 21/02

(54) **MONTRE À MOUVEMENT MÉCANIQUE OU ÉLECTRONIQUE POURVUE D'UN MÉCANISME DE SONNERIE**
UHR MIT MECHANISCHEM ODER ELEKTRONISCHEM UHRWERK, DIE MIT EINEM SCHLAGWERK AUSGESTATTET IST
WATCH WITH MECHANICAL OR ELECTRONIC MOVEMENT EQUIPPED WITH A STRIKING MECHANISM

(43) Date de publication de la demande: 29.09.2021
(73) Titulaire: The Swatch Group Research and Development Ltd, 2074 Marin (CH)
(72) Inventeur: FAVRE, Jérôme, 2000 Neuchâtel (CH); PARATTE, Lionel, 2074 Marin-Epagnier (CH); NAGY, Laurent, 3097 Liebefeld (CH); BORN, Jean-Jacques, 1110 Morges (CH)
(74) Mandataire: ICB SA

(56) Documents cités:
- CH-A1- 705 303
- FR-A- 1 335 311
- FR-A1- 2 061 680

## Description

### Domaine technique

L'invention concerne un mécanisme de sonnerie d'une montre. Ledit mécanisme est susceptible de générer un ou plusieurs sons pour signaler une alarme ou des répétitions minutes.

### Arrière-plan technologique

Dans les montres mécaniques pourvues d'un système de répétitions minutes, ledit système comprend traditionnellement un ou plusieurs timbres constitués chacun par un fil métallique généralement de forme circulaire et placé dans un plan parallèle au cadran de la montre. Le fil métallique de chaque timbre est généralement disposé autour du mouvement de la montre, dans la cage de la montre et au-dessus d'une platine sur laquelle les différentes parties du mouvement sont montées. Une extrémité ou plusieurs extrémités de chaque timbre sont fixées, par exemple par brasure, à un porte-timbre solidaire de la platine, par exemple, qui peut être unique pour tous les timbres. L'autre extrémité de chaque timbre peut être généralement libre.

Le mécanisme de sonnerie comprend au moins un marteau actionné à la demande de l'utilisateur, pour indiquer l'heure par une série de bruits d'impact du marteau sur le timbre. Chaque marteau est muni d'un ressort de rappel permettant de le faire retomber sur les timbres. La réserve d'énergie pour une série de frappes provient d'un ressort-barillet, qui est rechargé régulièrement par l'utilisateur. Ce type de mécanisme est assez complexe et volumineux et l'énergie des impacts est limitée et souvent décroissante avec la décharge mécanique du ressort, l'intervalle entre les impacts est également dépendant de la décharge du ressort. L'autonomie du ressort-barillet est finalement limitée, et ce dernier doit souvent être réarmé une fois l'alarme ou l'indication sonore terminée.

On connaît également les montres électroniques du type quartz ou autres, pourvues d'un système de sonnerie et/ou de répétitions minutes, dans lesquels un actionneur piézo-électrique fait office de haut-parleur. La sonnerie a lieu à l'aide d'un circuit intégré lié à l'actionneur. Le haut-parleur produit une série de sons pour une alarme, ou pour indiquer l'heure à la demande de l'utilisateur. Il est clair que ce système est moins complexe et que l'autonomie de ce type de sonnerie, ainsi que les volumes sont plus importants que dans le cas d'une montre mécanique. Néanmoins, le son produit par ce mécanisme est synthétique et peu attractif comparé au son naturel d'un timbre mécanique. De plus, dans le volume spatial limité d'une montre, il est difficile d'implémenter un haut-parleur qui est capable de reproduire un son qui se rapproche du son du timbre mécanique.

La demande de brevet FR 1 335 311 A décrit un mécanisme de sonnerie d'une pièce horlogerie. Ce mécanisme est composé d'un timbre disposé au moins en partie autour du mouvement et d'un dispositif électromécanique comprenant au moins un marteau pour venir frapper le timbre par l'activation d'une bobine montée sur une tige axiale métallique. L'activation du marteau est fournie par une commande électrique.

La demande de brevet CH 705 303 A1 décrit une pièce horlogerie qui comprend un mécanisme sonore, qui comprend un mécanisme de frappe dans une partie étanche du boîtier et au moins un timbre pour être activé par le mécanisme de frappe. Le marteau est activé électriquement pour venir frapper le timbre.

La demande de brevet FR 2 061 680 A1 décrit un mécanisme électrique de sonnerie des heures pour une horloge. Le mécanisme comprend un électroaimant, qui est alimenté par impulsions et qui agit sur un marteau d'horloge pour venir frapper une cloche ou un timbre.

### Résumé de l'invention

L'invention a donc pour but de pallier aux inconvénients de l'état de la technique en fournissant un mécanisme de sonnerie d'une montre, qui utilise un nouveau principe pour la génération d'un ou plusieurs sons d'au moins un timbre.

A cet effet, l'invention concerne une montre pourvue d'un mécanisme de sonnerie ainsi qu'une méthode pour produire des sons par le mécanisme, comprenant les caractéristiques définies dans les revendications.

Une montre selon l'invention comprend un mécanisme de sonnerie, selon la revendication 1.

Une montre selon l'invention peut comprendre un mouvement horloger de base mécanique ou électronique. Dans les deux cas, la montre devient une montre hybride qui surmonte les inconvénients décrits ci-dessus. Dans le premier cas, la montre comprend une majorité de composants mécaniques complétés par un mécanisme de sonnerie électromécanique, qui est plus compact et apte à augmenter l'autonomie, ainsi que l'énergie et l'uniformité des impacts par rapport à l'état de la technique. Dans le deuxième cas, la montre comprend une majorité de composants électroniques et/ou électromécaniques, ainsi qu'un timbre qui génère un son naturel au lieu des sons synthétiques produits par les montres électroniques de l'état de la technique.

Selon les revendications 9 et 10, le marteau subit une ou plusieurs pré-oscillations avant d'arriver à l'impact. Selon la revendication 8, le marteau et le timbre sont pourvus respectivement d'aimants en attraction.

### Brève description des figures

L'invention sera décrite ci-après de manière plus détaillée à l'aide des dessins annexés, donnés à titre d'exemples nullement limitatifs, dans lesquels :
- la figure 1 représente un mécanisme de répétitions minutes intégré dans une montre à mouvement mécanique selon l'invention,
- la figure 2 représente un mécanisme de répétitions minutes intégré dans une montre à mouvement électronique selon l'invention,
- la figure 3 représente un schéma de principe d'un marteau pourvu de son actionneur électrodynamique tel qu'il est applicable dans une montre selon l'invention,
- la figure 4a représente un schéma des impulsions et des mouvements du marteau en appliquant une seule impulsion de courant. Les figures 4b et 4c représentent des schémas, des impulsions et des mouvements du marteau dans le cas d'une ou deux pré-oscillations du marteau, et
- la figure 5 représente un prototype d'un mécanisme de sonnerie applicable dans une montre selon la présente invention.

### Description détaillée de l'invention

A la figure 1, on voit les composants principaux d'un mécanisme de répétitions minutes intégré dans une montre à mouvement mécanique selon l'invention. Les aiguilles 1 et 2 des heures et des minutes sont liées à un mouvement mécanique traditionnel 3 représenté sans détails. Le système de répétitions minutes comprend un timbre 4 fixé à la platine (non-représentée) de la montre par un porte-timbre 5. Le timbre 4 peut être réalisé selon un mode d'exécution connu de l'état de la technique. Le mécanisme de répétitions minutes comprend en outre un accumulateur d'énergie électrique 6, tel qu'une batterie, et un circuit intégré 7 alimenté par l'accumulateur d'énergie électrique 6, ainsi que des détecteurs 8 et 9 de la position des axes des aiguilles 1 et 2. Ces détecteurs sont également connus en soi. Ils peuvent être configurés pour détecter par exemple, mais non limité à la position d'une série de dents pourvus sur les axes respectifs.

Un marteau 15 est monté de manière rotative autour d'un axe de rotation 16, de sorte que le marteau puisse impacter le timbre 4. La rotation du marteau 15 est actionnable par un actionneur électrodynamique 17, qui est connecté au circuit intégré 7. Le marteau 15 est muni d'un ressort (nonreprésenté) qui ramène le marteau vers sa position de repos après l'impact. L'actionneur 17 reçoit des impulsions de courant générées par le circuit intégré 7, sur base de la position détectée par les détecteurs 8 et 9, de manière à annoncer l'heure sur demande de l'utilisateur, par une série de sons spécifiques. De préférence, un deuxième timbre 4' et un deuxième marteau pourvu de son actionneur électromécanique (non-représentés) sont présents pour générer des sons distincts. Les dimensions de l'actionneur 17 et du marteau 15 ne sont représentées que de manière indicative, mais il est clair que l'ensemble de ces composants n'occupera qu'une fraction de l'espace occupé par un mécanisme de sonnerie purement mécanique, qui généralement occupe la surface complète du cadran.

La figure 2 représente une montre électronique du type quartz selon l'invention, comprenant également deux timbres mécaniques 4 et 4' et des marteaux 15 et actionneurs électrodynamiques 17 correspondants (un seul marteau et un seul actionneur est montré), du même type et dimensions que dans le cas de la figure 1. Les aiguilles 1 et 2 sont mises en rotation par un moteur 20 alimenté par un accumulateur d'énergie électrique 6, tel qu'une batterie, à l'aide d'un circuit intégré 7 lié à un quartz 21, lesdits composants faisant partie du mouvement électronique de la montre, tel qu'il est connu de l'état de la technique. L'actionneur électrodynamique 17 reçoit des impulsions du circuit intégré 7 du mouvement électronique. La présence de détecteurs 8 et 9 de la position des axes des aiguilles 1 et 2 est optionnelle dans cette forme d'exécution. Au lieu d'avoir les détecteurs 8 et 9, il est possible également de configurer le circuit intégré 7 de sorte qu'il puisse déterminer le temps à annoncer par les marteaux.

De manière avantageuse, une montre selon l'invention combine un ou plusieurs timbres mécaniques avec un marteau actionné par un actionneur électrodynamique. Par rapport aux montres purement mécaniques, cette solution permet d'avoir une autonomie bien plus importante, une intensité sonore plus élevée, une répétabilité des impulsions améliorée, un intervalle constant entre les impulsions, ainsi qu'une occupation spatiale du système de sonnerie qui est bien inférieure aux systèmes de sonnerie mécaniques. Dans une montre électronique, l'invention permet d'implémenter un son naturel des alarmes et/ou des répétitions minutes.

Le volume sonore des bruits d'impact dépend de la performance de l'actionneur électrodynamique utilisé. Des essais utilisant un vibreur électrodynamique existant ont été faits. Comme on peut le voir plus loin, le constat est que l'énergie d'un seul impact est comparable, mais encore inférieure à l'énergie de l'impact d'un actionneur mécanique. Or, des formes d'exécution particulières de l'invention sont liées à la manière dont les impulsions de courant envoyées à l'actionneur 17 sont configurées par rapport à la position de repos du marteau 15, et par rapport à un nombre de paramètres du mécanisme de sonnerie. Un schéma de principe du mécanisme est représenté à la figure 3. Le marteau 15 est solidaire d'un aimant 25 lié à la platine 26 de la montre par un moyen de rappel 27, qui peut être un ressort. Une bobine 28 entoure l'aimant 25 et reçoît les impulsions de courant I(t) générées par un signal de tension U(t), qui actionnent des mouvements axiaux du marteau 15, selon la direction x. L'ensemble de l'aimant 25, de la bobine 28 et du ressort 27 constitue l'actionneur électrodynamique 17. La distance entre le timbre 4 et le marteau 15 en position de repos est la distance x₀ indiquée sur le dessin. En cette position, le ressort 27 n'est pas précontraint. Selon la direction du courant I, le mouvement du marteau 15 a lieu en direction +x ou -x. Quand le courant est interrompu, le ressort 27 ramène le marteau vers la position de repos après un nombre d'oscillations déterminé par les caractéristiques du système masse-ressort. Le système représenté à la figure 3 est équivalent au système représenté aux figures 1 et 2, dans la mesure où dans ce dernier, le ressort pourrait être un ressort de torsion ou un ressort à lame et l'actionneur est configuré pour actionner une rotation du marteau autour de l'axe 16.

Il est à noter que le moyen de rappel 27 peut aussi être une came mécanique, ou encore une force électromagnétique, ou un autre moyen.

La figure 4a représente l'évolution en fonction du déplacement du marteau 15 pour le cas d'une seule impulsion 31 de courant qui actionne un mouvement du marteau vers le timbre 4 jusqu'à l'impact au moment tᵢ. Les hypothèses suivantes permettent d'étudier le mouvement du marteau et de calculer l'énergie de l'impact :
- La tension induite par le mouvement est négligeable par rapport à la tension appliquée,
- Tension, courant et force électromécanique Fₑₘ sont considérés constants sur la durée de l'impulsion (on parle aussi de valeurs crête).

L'impulsion 31 est effectivement représentée à la figure comme une impulsion de force Fₑₘ.
- Les frottements sont négligés,
- L'horaire x(t) est sinusoïdal avec une période correspondant à la fréquence propre f₀ d'oscillation du système masse-ressort, f₀ étant donné par la formule ${f}_{0} = \frac{1}{2 π} \sqrt{\frac{k}{m}}$ avec k la constante ressort (N/m) et m la masse du marteau + aimant (kg).

L'ampleur de la force électromécanique Fₑₘ appliquée par l'impulsion est telle que la force actionne une oscillation 30 d'amplitude 2x₀. Cette oscillation est illustrée par la courbe 30 jusqu'au moment de l'impact ti. Si le timbre n'était pas présent, l'oscillation suivrait la courbe pointillée. Le temps entre t=0 et le maximum de la courbe pointillée correspond à $\frac{1}{2} τ$ avec *τ* = 1/f₀. On voit que dans la forme représentée, la durée de l'impulsion 31 est telle que l'impact a lieu environ au moment où la vitesse du marteau est maximale. Ceci implique que la durée de l'impulsion vaut environ $\frac{τ}{4}$.

La loi de la conservation d'énergie permet de relier le travail de la force Fₑₘ, sur le chemin x₀ à l'énergie cinétique E_{cin} reçue par l'actionneur. Le bilan électrique est également évalué. On peut montrer que l'énergie cinétique de l'impact et l'énergie électrique consommée valent respectivement ${E}_{cin _ 1} = {F}_{em} {x}_{0} - \frac{1}{2} {kx}_{0}^{2} {E}_{el _ 1} = 0.5 ⋅ πR \sqrt{\frac{m}{k}} {\left(\frac{{F}_{em}}{{k}_{u}}\right)}^{2}$ avec R la résistance électrique (Ohm), et kᵤ le facteur de couplage bobineaimant (N/A).

Comme illustré à la figure 5, le prototype d'essai testé utilisait pour l'ensemble actionneur - marteau - ressort, un vibreur 50 frappant un timbre mécanique monté sur une base en laiton 51. La direction x est indiquée sur le dessin. Les dimensions sont indiquées en mm par exemple le diamètre du timbre peut être de 35.6 mm, la base 51 peut être de 44 mm sur 44 mm, et le vibreur peut être de longueur 24.15 mm et de largeur 9.56 mm. Les valeurs des paramètres qui apparaissent dans les formules (1) et (2) ont été établies comme suit :
k = 1606 N/m, x₀ = 0.19 mm, R = 80 Ohm, m = 2.68 gr, kᵤ = 2.07 [N/A], U = 9 V => I = U/R = 112.5 mA, => Fₑₘ = kᵤ*I = 0.233 N.

Avec ces paramètres, l'énergie cinétique de l'impact réalisé par le prototype selon la forme d'exécution de la figure 4a a été calculée comme 15,3 µJ. Ceci est du même ordre de grandeur que l'impact réalisé par un système de sonnerie mécanique, estimé à 50 µJ, mais clairement inférieur au dernier. Pour augmenter cette énergie, on peut appliquer des impulsions de courant plus puissantes et/ou optimiser l'actionneur en modifiant ses paramètres tels que la masse, la constante ressort et le facteur de couplage. Mais comme on peut le voir ci-dessous, le simple fait d'ajouter des impulsions de pré-oscillation augmente beaucoup cette énergie, même en cas d'actionneur non-optimisé.

Selon une autre forme d'exécution, l'énergie de l'impact générée par une force électromécanique égale à ou moins que la force Fₑₘ appliquée pour le cas précédent qui utilise une seul impulsion, est augmentée en actionnant le marteau d'une manière différente, illustrée par exemple à la figure 4b. Selon cette forme, on applique d'abord une première impulsion inverse 35 de même ampleur Fₑₘ que l'impulsion unique de la forme précédente. L'impulsion inverse 35 actionne donc une préoscillation négative 30, ayant une amplitude de 2x₀ dans la direction -x. Au moment où le marteau arrive au point extrême à la position -2x₀ (auquel la distance entre le marteau et le timbre égale 3 fois x₀), la première impulsion est suivie par une deuxième impulsion positive 36 de même ampleur Fₑₘ, qui génère une oscillation 38 qui va lancer le marteau 15 en direction du timbre 4 jusqu'à l'impact au moment tᵢ, qui arrive à $t = \frac{3 τ}{4}$.

En raisonnant de façon similaire qu'auparavant, on obtient cette fois pour les énergies : ${E}_{cin _ 2} = 5 ⋅ {F}_{em} {x}_{0} - \frac{1}{2} {kx}_{0}^{2}$ ${E}_{el _ 2} = 1.5 ⋅ πR \sqrt{\frac{m}{k}} {\left(\frac{{F}_{em}}{{k}_{u}}\right)}^{2}$

La figure 4c représente les impulsions et déplacements lors d'une double pré-oscillation. Une première impulsion positive 40 d'ampleur Fₑₘ/2 est appliquée de sorte que le marteau s'approche du timbre sans le toucher par une première pré-oscillation 43, suivi à $t = \frac{τ}{2}$ par une deuxième impulsion négative 41 d'ampleur Fₑₘ, de sorte qu'une deuxième pré-oscillation 44 ramène le marteau à une distance de -3x₀ de la position de repos. Au point extrême à -3x₀ (auquel la distance entre le marteau et le timbre égale 4 fois x₀), à t = *τ*, une troisième impulsion positive 42 d'ampleur Fₑₘ génère l'oscillation finale 45 qui lance le marteau vers le timbre jusqu'au moment d'impact tᵢ arrivant à $t = \frac{5 τ}{4}$.

Les énergies sont données dans ce cas par les expressions suivantes : ${E}_{cin _ 3} = 8.5 ⋅ {F}_{em} {x}_{0} - \frac{1}{2} {kx}_{0}^{2}$ ${E}_{el _ 3} = 1.75 ⋅ πR \sqrt{\frac{m}{k}} {\left(\frac{{F}_{em}}{{k}_{u}}\right)}^{2}$

La table suivante regroupe les performances théoriques évaluées dans les 2 sections précédentes :

| Mode d'excitation | Energie cinétique | Energie électrique consommée | Rapport multiplicatif de Eₑₗ pour atteindre Ecin_3 |
|---|---|---|---|
| 1 impulsion | ${F}_{em} {x}_{0} - \frac{1}{2} {kx}_{0}^{2}$ | $0.5 ⋅ πR \sqrt{\frac{m}{k}} {\left(\frac{{F}_{em}}{{k}_{u}}\right)}^{2}$ | 20.6 x |
| 2 impulsions | $5 ⋅ {F}_{em} {x}_{0} - \frac{1}{2} {kx}_{0}^{2}$ | $1.5 ⋅ πR \sqrt{\frac{m}{k}} {\left(\frac{{F}_{em}}{{k}_{u}}\right)}^{2}$ | 2.5 x |
| 3 impulsions | $8.5 ⋅ {F}_{em} {x}_{0} - \frac{1}{2} {kx}_{0}^{2}$ | $1.75 ⋅ πR \sqrt{\frac{m}{k}} {\left(\frac{{F}_{em}}{{k}_{u}}\right)}^{2}$ | 1 x (référence) |

La colonne de droite exprime le facteur multiplicatif à appliquer à la consommation électrique du mode en question, pour arriver à la même énergie cinétique qu'avec 3 impulsions (Figure 4c).

### Exemple :

E_{cin} (1 imp) requiert une force EM 8.5x plus grande pour arriver à E_{cin} (3 imp). Or, la consommation va être 8.5^2 = 72x plus grande. Mais comme le rapport des consommations vaut 1.75 / 0.5 = 3.5, on obtient finalement 8.5^2 / 3.5 = 20.6x.

On voit clairement le gain énergétique important par l'application de 1 ou 2 pré-oscillations, au lieu d'une seule impulsion directe. Par exemple, la consommation augmenterait d'un facteur 20.6/2.5 = 8 x dans le cas où l'on cherche à obtenir la même énergie cinétique avec une seule impulsion, qu'avec 2 impulsions.

Le tableau suivant est une application numérique des 6 formules ci-dessus, avec les données du prototype de la figure 5.

| Mode d'excitation | Energie cinétique | Energie électrique consommée | Rendement E_{cin}/Eₑₗ |
|---|---|---|---|
| 1 impulsion | 15.3 µJ | 2.06 mJ | 0.7 % |
| 2 impulsions | 192 µJ | 6.17 mJ | 3.1 % |
| 3 impulsions | 347 µJ | 7.19 mJ | 4.8 % |

Il est clair que l'énergie de 50 µJ de la sonnerie mécanique est largement dépassée avec 2 ou 3 impulsions.

Puisque dans la réalité, les simplifications mentionnées ci-dessus ne sont qu'approchées (p.ex. les frottements et la tension induite ne sont pas nuls, la fréquence n'est pas exactement f₀), on peut formuler les formes d'exécution qui incluent au moins une pré-oscillation comme suit : le marteau est actionné de sorte qu'il subisse au moins deux oscillations avant d'arriver à l'impact, dont au moins une est désignée 'pré-oscillation', la ou les pré-oscillations étant suivies par une oscillation finale qui mène à l'impact. Dans ce contexte, le terme 'oscillation' désigne le mouvement entre deux positions extrêmes consécutives d'une vibration subie par le marteau. Les oscillations sont générées par une série d'impulsions de signes opposés, de sorte qu'à partir de la deuxième impulsion, chaque impulsion est appliquée environ au moment où le marteau arrive à un point extrême de l'oscillation générée par l'impulsion précédente. De façon générale, les ampleurs des impulsions qui génèrent les pré-oscillations sont égales à ou inférieures à l'ampleur de l'impulsion qui génère l'oscillation finale.

Le nombre de pré-oscillations peut être supérieur à deux, pourvu que l'ampleur des impulsions soit adaptée de manière à éviter des impacts lors des pré-oscillations.

Par extension à de multiples pré-oscillations, on voit bien que le signal alternatif appliqué, de forme carrée ou autre, doit avoir une fréquence proche de la fréquence propre d'oscillation du système masse-ressort, de sorte à amplifier efficacement les oscillations. Ce phénomène de résonance est bien connu de l'homme de métier.

Selon encore une autre forme d'exécution, le marteau 15 et le timbre 4 sont pourvus d'aimants en attraction, un aimant étant monté de manière fixe sur le timbre 4 et l'autre aimant étant monté de manière fixe sur le marteau 15, de sorte que les aimants entrent en contact physique au moment de l'impact du marteau sur le timbre. La force d'attraction est telle que le marteau et le timbre restent en contact pendant la vibration du timbre, jusqu'au moment où une impulsion inverse appliquée à l'actionneur électrodynamique fait reculer le marteau, rompant le contact entre les aimants. Ce contact prolongé entre le marteau et le timbre est apte à améliorer le transfert d'énergie cinétique du marteau vers le timbre. Cette forme d'exécution peut être combinée avec les méthodes décrites ci-dessus selon lesquelles la sonnerie est opérée sans ou avec pré-oscillations. Dans le cas de plusieurs pré-oscillations, il faut ajuster leurs amplitudes pour éviter que les aimants ne collent le marteau au timbre avant le moment d'impact souhaité.

## Revendications

1. Montre pourvue d'un mécanisme de sonnerie, le mécanisme comprenant au moins un timbre fixé (4) à un porte-timbre (5), et au moins un marteau (15) destiné à activer le timbre pour le mettre en vibration, **caractérisée en ce que** le mécanisme de sonnerie comprend en outre :
- un accumulateur d'énergie électrique (6),
- un circuit intégré (7) alimenté par l'accumulateur d'énergie électrique (6) et configuré pour produire au moins une impulsion de courant,
- un actionneur électrodynamique (17) qui est lié au circuit intégré et qui est apte à recevoir la ou lesdites impulsions, l'actionneur comprenant un aimant (25) solidaire d'un marteau (15) ou relié à un marteau (15) de manière à générer en réponse à une seule impulsion (31) de courant, une oscillation (30) du marteau (15) à partir de la position de repos, et dans laquelle l'impact arrive environ à l'instant où la vitesse du marteau lors de ladite oscillation est maximale, l'actionneur comprenant encore une bobine (28) entourant l'aimant (25) et qui reçoit la ou lesdites impulsions, ladite oscillation étant apte à actionner un impact du marteau sur le timbre (4),
- un moyen de rappel (27) lié d'une part à la platine (26) de la montre et d'autre part à l'aimant (25) et lié au marteau de manière à faire retourner le marteau (15) vers sa position de repos après l'impact.

2. Montre selon la revendication 1, **caractérisée en ce que** la montre est une montre à mouvement mécanique (3).

3. Montre selon la revendication 1, **caractérisée en ce que** la montre est une montre à mouvement électronique, et dans laquelle l'accumulateur d'énergie électrique (6) et le circuit intégré (7) font partie du mouvement de la montre.

4. Montre selon la revendication 1, **caractérisée en ce que** le circuit intégré (7) est configuré pour produire une série d'impulsions de signes opposés les uns des autres, de sorte que :
- le marteau (15) subit au moins deux oscillations avant d'arriver à l'impact, dont au moins une est désignée 'pré-oscillation', la ou les pré-oscillations étant suivies par une oscillation finale qui mène à l'impact,
- à partir de la deuxième impulsion, chaque impulsion est appliquée environ au moment où le marteau arrive au point extrême de l'oscillation générée par l'impulsion précédente,
- l'ampleur des impulsions qui génèrent les pré-oscillations est égale à ou inférieure à l'ampleur de l'impulsion qui génère l'oscillation finale.

5. Montre selon la revendication 4, **caractérisée en ce que** le marteau (15) subit une seule pré-oscillation (37), suivie par l'oscillation finale (38).

6. Montre selon la revendication 4, **caractérisée en ce que** le marteau (15) subit deux pré-oscillations (43, 44), suivie par l'oscillation finale (45).

7. Montre selon l'une quelconque des revendications 1, 5 et 6, **caractérisée en ce que** la fréquence de la ou des impulsions est environ égale à la fréquence de résonance du système masse-ressort qui correspond à l'ensemble du marteau (15) et du moyen de rappel, tel qu'un ressort (27).

8. Montre selon l'une quelconque des revendications précédentes, comprenant en outre une paire d'aimants en attraction, un aimant étant monté de manière fixe sur le timbre (4) et l'autre aimant étant monté de manière fixe sur le marteau (15), de sorte que les aimants entrent en contact physique au moment de l'impact du marteau sur le timbre.

9. Méthode pour générer un son d'impact dans une montre selon la revendication 1, **caractérisée en ce que** le circuit intégré (7) produit une seule impulsion de courant (31) qui génère une oscillation (30) du marteau (15) à partir de la position de repos, et dans laquelle l'impact arrive environ à l'instant où la vitesse du marteau lors de ladite oscillation est maximale.

10. Méthode pour générer un son d'impact dans une montre selon la revendication 1, **caractérisée en ce que** le circuit intégré (7) produit une série d'impulsions de signes opposés les uns des autres, de sorte que :
- le marteau (15) subit au moins deux oscillations avant d'arriver à l'impact, dont au moins une est désignée 'pré-oscillation', la ou les pré-oscillations étant suivies par une oscillation finale qui mène à l'impact,
- à partir de la deuxième impulsion, chaque impulsion est appliquée environ au moment où le marteau arrive au point extrème de l'oscillation générée par l'impulsion précédente,
- l'ampleur des impulsions, qui génèrent les pré-oscillations, est égale à ou inférieure à l'ampleur de l'impulsion qui génère l'oscillation finale.

11. Méthode selon la revendication 10, **caractérisée en ce que** le marteau (15) subit une seule pré-oscillation (37), suivie par l'oscillation finale (38).

12. Méthode selon la revendication 11, **caractérisée en ce qu'**à la fin de la pré-oscillation (37), le marteau est éloigné du timbre par environ le triple de la distance (x₀) correspondant à la position de repos.

13. Méthode selon la revendication 11, **caractérisée en ce que** le marteau (15) subit deux pré-oscillations (43,44), suivie par l'oscillation finale (45).

14. Méthode selon la revendication 13, **caractérisée en ce que** la première pré-oscillation (43) fait s'approcher le marteau du timbre sans le toucher, et qu'à la fin de la deuxième pré-oscillation (44), le marteau est éloigné du timbre par environ le quadruple de la distance (x₀) correspondant à la position de repos.

15. Méthode selon l'une quelconque des revendications 9 à 14, **caractérisée en ce que** la fréquence de la ou des impulsions est environ égale à la fréquence de résonance du système masse-ressort qui correspond à l'ensemble du marteau (15) et du moyen de rappel, tel qu'un ressort (27).

## Patentansprüche

1. Uhr, die mit einem Schlagwerk versehen ist, wobei das Schlagwerk mindestens einen an einem Gonghalter (5) befestigten Gong (4) und mindestens einen Hammer (15) zum Aktivieren des Gongs so, dass er schwingt, umfasst, **dadurch gekennzeichnet, dass** das Schlagwerk ferner Folgendes umfasst:
- einen Speicher (6) für elektrische Energie,
- eine integrierte Schaltung (7), die von dem Speicher (6) für elektrische Energie gespeist wird und konfiguriert ist, mindestens einen Stromimpuls zu erzeugen,
- einen elektrodynamischen Aktuator (17), der mit der integrierten Schaltung verbunden ist und der in der Lage ist, den/die Impuls(e) zu empfangen, wobei der Aktuator einen Magneten (25) umfasst, der integral mit einem Hammer (15) ausgebildet oder mit dem Hammer verbunden ist, um, als Reaktion auf einen einzelnen Stromimpuls (31), eine Schwingung (30) des Hammers (15) aus der Ruhestellung zu erzeugen, und wobei der Schlag ungefähr dann auftritt, wenn die Hammergeschwindigkeit während der Schwingung maximal ist, wobei der Aktuator außerdem eine Spule (28) umfasst, die den Magneten (25) umgibt und den/die Impuls(e) empfängt, wobei die Schwingung einen Hammerschlag auf den Gong (4) auslösen kann,
- ein Rückstellmittel (27), das einerseits mit der Uhrplatine (26) und andererseits mit dem Magneten (25) verbunden ist und mit dem Hammer verbunden ist, um den Hammer (15) nach dem Schlag in seine Ruhestellung zurückzubringen.

2. Uhr nach Anspruch 1, **dadurch gekennzeichnet, dass** die Uhr eine Uhr (3) mit mechanischem Uhrwerk ist.

3. Uhr nach Anspruch 1, **dadurch gekennzeichnet, dass** die Uhr eine Uhr mit elektronischem Uhrwerk ist, und wobei der Speicher (6) für elektrische Energie und die integrierte Schaltung (7) Teil des Uhrwerks der Uhr sind.

4. Uhr nach Anspruch 1, **dadurch gekennzeichnet, dass** die integrierte Schaltung (7) konfiguriert ist, eine Reihe von Impulsen mit entgegengesetzten Vorzeichen zu erzeugen, sodass:
- der Hammer (15) vor Erreichen des Schlags mindestens zwei Schwingungen durchläuft, von denen mindestens eine als "Vorschwingung" bezeichnet wird, wobei sich an die Vorschwingung(en) eine zum Schlag führende Endschwingung anschließt,
- ab dem zweiten Impuls jeder Impuls ungefähr dann angelegt wird, wenn der Hammer den Extrempunkt der durch den vorhergehenden Impuls erzeugten Schwingung erreicht,
- die Stärke der Impulse, die die Vorschwingungen erzeugen, gleich oder kleiner als die Stärke des Impulses ist, der die Endschwingung erzeugt.

5. Uhr nach Anspruch 4, **dadurch gekennzeichnet, dass** der Hammer (15) eine einzelne Vorschwingung (37), gefolgt von der Endschwingung (38), durchläuft.

6. Uhr nach Anspruch 4, **dadurch gekennzeichnet, dass** der Hammer (15) zwei Vorschwingungen (43, 44), gefolgt von der Endschwingung (45), durchläuft.

7. Uhr nach einem der Ansprüche 1, 5 und 6, **dadurch gekennzeichnet, dass** die Frequenz der/des Impulse(s) ungefähr gleich der Resonanzfrequenz des Masse-Feder-Systems ist, das der Anordnung des Hammers (15) und des Rückstellmittels, wie einer Feder (27), entspricht.

8. Uhr nach einem der vorhergehenden Ansprüche, die ferner ein Paar von anziehenden Magneten aufweist, wobei ein Magnet permanent an dem Gong (4) angebracht ist und der andere Magnet permanent an dem Hammer (15) angebracht ist, sodass die Magnete physisch berührt werden, wenn der Hammer auf den Gong schlägt.

9. Verfahren zum Erzeugen eines Schlagschalls in einer Uhr nach Anspruch 1, **dadurch gekennzeichnet, dass** die integrierte Schaltung (7) einen einzigen Stromimpuls (31) erzeugt, der eine Schwingung (30) des Hammers (15) aus der Ruhestellung erzeugt, und wobei der Schlag ungefähr dann auftritt, wenn die Hammergeschwindigkeit während der Schwingung maximal ist.

10. Verfahren zum Erzeugen eines Schlagschalls in einer Uhr nach Anspruch 1, **dadurch gekennzeichnet, dass** die integrierte Schaltung (7) eine Reihe von Impulsen mit einander entgegengesetzten Vorzeichen erzeugt, sodass:
- der Hammer (15) vor Erreichen des Schlags mindestens zwei Schwingungen durchläuft, von denen mindestens eine als "Vorschwingung" bezeichnet wird, wobei sich an die Vorschwingung(en) eine zum Schlag führende Endschwingung anschließt,
- ab dem zweiten Impuls jeder Impuls ungefähr dann angelegt wird, wenn der Hammer den Extrempunkt der durch den vorhergehenden Impuls erzeugten Schwingung erreicht,
- die Stärke der Impulse, die die Vorschwingungen erzeugen, gleich oder kleiner als die Stärke des Impulses ist, der die Endschwingung erzeugt.

11. Verfahren nach Anspruch 10, **dadurch gekennzeichnet, dass** der Hammer (15) eine einzige Vorschwingung (37), gefolgt von der Endschwingung (38), durchläuft.

12. Verfahren nach Anspruch 11, **dadurch gekennzeichnet, dass** der Hammer, am Ende der Vorschwingung (37), um ungefähr das Dreifache des Abstands (x₀), der der Ruhestellung entspricht, von dem Gong wegbewegt wird.

13. Verfahren nach Anspruch 11, **dadurch gekennzeichnet, dass** der Hammer (15) zwei Vorschwingungen (43, 44), gefolgt von der Endschwingung (45), durchläuft.

14. Verfahren nach Anspruch 13, **dadurch gekennzeichnet, dass** die erste Vorschwingung (43) den Hammer in die Nähe des Gongs bringt, ohne diesen zu berühren, und dass der Hammer, am Ende der zweiten Vorschwingung (44), um ungefähr das Vierfache des Abstandes (x₀), der der Ruhestellung entspricht, von dem Gong wegbewegt wird.

15. Uhr nach einem der Ansprüche 9 bis 14, **dadurch gekennzeichnet, dass** die Frequenz der/des Impulse(s) ungefähr gleich der Resonanzfrequenz des Masse-Feder-Systems ist, das der Anordnung des Hammers (15) und des Rückstellmittels, wie einer Feder (27), entspricht.

## Claims

1. A watch provided with a striking work, the striking work comprising at least one gong attached (4) to a gong holder (5), and at least one hammer (15) for activating the gong to vibrate it, **characterised in that** the striking work further comprises:
- an electric energy accumulator (6),
- an integrated circuit (7) powered by the electric energy accumulator (6) and configured to produce at least one current impulse,
- an electrodynamic actuator (17) which is connected to the integrated circuit and which is capable of receiving said impulse(s), the actuator comprising a magnet (25) integral with a hammer (15) or connected to the hammer so as to generate, in response to a single current impulse (31), an oscillation (30) of the hammer (15) from the rest position, and wherein the strike occurs approximately when the hammer speed during said oscillation is maximal, the actuator also comprising a coil (28) surrounding the magnet (25) and which receives said impulse(s), the oscillation being capable of actuating a hammer strike on the gong (4),
- a return means (27) connected on one hand to the watch plate (26) and on the other hand to the magnet (25) and connected to the hammer so as to return the hammer (15) to its rest position after the strike.

2. The watch according to claim 1, **characterised in that** the watch is a mechanical movement watch (3).

3. The watch according to claim 1, **characterised in that** the watch is an electronic movement watch, and wherein the electric energy accumulator (6) and the integrated circuit (7) form part of the watch movement.

4. The watch according to claim 1, **characterised in that** the integrated circuit (7) is configured to produce a series of impulses of opposite signs so that:
- the hammer (15) undergoes at least two oscillations before reaching the strike, at least one of which is called 'pre-oscillation', the pre-oscillation(s) being followed by a final oscillation which leads to the strike,
- from the second impulse, each impulse is applied approximately when the hammer reaches the extreme point of the oscillation generated by the previous impulse,
- the magnitude of the impulses that generate the pre-oscillations is equal to or less than the magnitude of the impulse that generates the final oscillation.

5. The watch according to claim 4, **characterised in that** the hammer (15) undergoes a single pre-oscillation (37), followed by the final oscillation (38).

6. The watch according to claim 4, **characterised in that** the hammer (15) undergoes two pre-oscillations (43, 44), followed by the final oscillation (45).

7. The watch according to any one of claims 1, 5 and 6, **characterised in that** the frequency of the impulse(s) is approximately equal to the resonant frequency of the mass-spring system which corresponds to the assembly of the hammer (15) and the return means, such as a spring (27).

8. The watch according to any one of the preceding claims, further comprising a pair of attracting magnets, one magnet being permanently mounted on the gong (4) and the other magnet being permanently mounted on the hammer (15), so that the magnets are physically contacted when the hammer strikes the gong.

9. A method for generating a striking sound in a watch according to claim 1, **characterised in that** the integrated circuit (7) produces a single current impulse (31) which generates an oscillation (30) of the hammer (15) from the rest position, and wherein the strike occurs approximately when the hammer speed during said oscillation is maximal.

10. The method for generating a striking sound in a watch according to claim 1, **characterised in that** the integrated circuit (7) produces a series of impulses of opposite signs to each other, so that:
- the hammer (15) undergoes at least two oscillations before reaching the strike, at least one of which is called 'pre-oscillation', the pre-oscillation(s) being followed by a final oscillation which leads to the strike,
- from the second impulse, each impulse is applied approximately when the hammer reaches the extreme point of the oscillation generated by the previous impulse,
- the magnitude of the impulses that generate the pre-oscillations is equal to or less than the magnitude of the impulse that generates the final oscillation.

11. The method according to claim 10, **characterised in that** the hammer (15) undergoes a single pre-oscillation (37), followed by the final oscillation (38).

12. The method according to claim 11, **characterised in that** at the end of the pre-oscillation (37), the hammer is moved away from the gong by approximately three times the distance (x₀) corresponding to the rest position.

13. The method according to claim 11, **characterised in that** the hammer (15) undergoes two pre-oscillations (43, 44), followed by the final oscillation (45).

14. The method according to claim 13, **characterised in that** the first pre-oscillation (43) brings the hammer close to the gong without touching it, and that at the end of the second pre-oscillation (44), the hammer is moved away from the gong by approximately four times the distance (x₀) corresponding to the rest position.

15. The method according to any one of claims 9 to 14, **characterised in that** the frequency of the impulse(s) is approximately equal to the resonant frequency of the mass-spring system which corresponds to the assembly of the hammer (15) and the return means, such as a spring (27).
